# EUROPÄISCHE PATENTSCHRIFT

(11) **EP 0 017 648 B1**
(45) Veröffentlichungstag und Bekanntmachung des Hinweises auf die Patenterteilung: **17.08.1983**
(21) Anmeldenummer: 80890038.5
(22) Anmeldetag: 27.03.1980
(51) Int. Cl.: C23D 5/02, F16K 7/17

(54) **Vorrichtung zum Innenemaillieren von Hohlgefässen**
A device for enamelling the interiors of vessels
Dispositif pour l'émaillage interne de récipients

(30) Priorität: 02.04.1979 AT 2422/79; 12.04.1979 AT 2754/79; 18.06.1979 AT 4280/79
(43) Veröffentlichungstag der Anmeldung: 15.10.1980
(73) Patentinhaber: Austria Email-EHT Aktiengesellschaft, A-1140 Wien (AT)
(72) Erfinder: Hartmann, Ferdinand, Dipl.-Ing., A-1180 Wien (AT)
(74) Vertreter: Köhler-Pavlik, Johann, Dipl.-Ing.

## Beschreibung

Die Erfindung betrifft eine Vorrichtung zum Innenemaillieren von Behältern mittels Vorevakuierung des Behälters und anschließendes Einsaugen von Schlicker in den Behälter, bestehend aus einem an der tiefsten Stelle des zu emaillierenden Behälters anschließbaren Rohrstutzen, an dessen unterem Ende ein erstes Ventil mit einer ringförmigen Dichtfläche angeordnet ist, sowie einer an der oberen Seite des Behälters anschließbaren und über ein zweites Ventil zu einer Vakuumpumpe führenden Leitung, wobei der Rohrstutzen in einem mit Schlicker gefüllten Vorratsbehälter eintaucht.

Als Behälter kommen vorzugsweise Kessel für Gas-, Elektrospeicher, Zentralheizungsanlagen u. dgl. in Frage.

Eine Vorrichtung der beschriebenen Art ist durch die österreichische Patentschrift 288 819 bekanntgeworden. Diese Vorrichtung ist in erster Linie für das Außenemaillieren von Hohlgefäßen vorgesehen, wobei sich das Hohlgefäß in einem als geschlossene Wanne ausgebildeten Behälter befindet, an dem ein Ansaugrohr starr befestigt ist, welches an seinem unteren Ende ein Ventil in Form eines Flansches mit Gegenflansch und Dichtung aufweist. Der Gegenflansch wird mittels an einem Preßluftzylinder befestigten Zuganker betätigt. Für das Innenemaillieren des Hohlkörpers wird dabei vorgeschlagen, daß der Hohlkörper anstelle der Wanne an das Ansaugrohr anzuschließen ist. Dies würde ein ständiges, aufwendiges und zeitraubendes Montieren und Demontieren des Ansaugrohrs mit dem Ventil und dem Preßluftzylinder erfordern, wodurch eine Serienfertigung erschwert bzw. unmöglich wäre.

Aufgabe der Erfindung ist die Schaffung einer Ventilanordnung, welche eine dichtende Verbindung des Ansaugrohrs mit dem Ventil zum Behälter herstellt und rasch herzustellen bzw. zu lösen ist, so daß eine Serienfertigung ermöglicht wird.

Zu diesem Zwecke wird bei einer Vorrichtung der eingangs genannten Art vorgeschlagen, daß das erste Ventil als Membranventil ausgebildet ist, dessen Membran, deren obere Fläche eine flache Ventilplatte mit einem Dichtring trägt, welcher mit dem flach ausgebildeten Ende des Rohrstutzens als Ventilsitz die ringförmige Dichtfläche bildet, und daß der Rohrstutzen mittels einer Hub- bzw. Senkvorrichtung an das untere Ende des Behälters über eine Dichtung andrückbar ist, um eine dichte Verbindung herzustellen.

Das Membranventil weist gegenüber dem in der österreichischen Patentschrift 288 819 beschriebenen Ventil die Vorteile auf, daß es im Aufbau einfacher, leichter und weniger störanfällig ist. Membranventile sind an sich bekannt. In der amerikanischen Patentschrift 3078066 wird beispielsweise ein Membranventil beschrieben, dessen Membran direkt als Dichtkörper in Verbindung mit einem halbkreisförmig abgerundeten Gegenflansch dient, d. h. im geschlossenen Zustand kommt es praktisch nur zu einer linienmäßigen Berührung der Membran mit dem Gegenflansch. Eine derartige Ventilkonstruktion ist zwar für die Unterbrechung eines Flüssigkeitsstroms ausreichend, aber für die Aufrechterhaltung eines Vakuums auf einer Seite des Ventils ungeeignet. Das erfindungsgemäße Membranventil ist hingegen speziell für das Aufrechterhalten eines Vakuums ausgelegt, indem es eine flächenmäßige Berührung der Dichtkörper aufweist.

Die erfindungsgemäße Kombination des Membranventils mit dem heb- und senkbaren Rohrstutzen ermöglicht eine rasche, aufeinanderfolgende Innenemaillierung der Kessel.

Um die Behälter bzw. Kessel in rascher Folge und mit einfachen Mitteln behandeln zu können, ist vorgesehen, daß die Kessel auf einer endlos umlaufenden Kette od. dgl. hängend mit an beiden lotrechten Enden angeordneten Öffnungen die Füll- und Entleerungsstation sowie allfällige nachfolgende Behandlungsstationen schrittweise durchwandern, wobei die Kessel in der Schrittfolge in gleichen Abständen voneinander auf der Kette od. dgl. aufgehängt sind.

Um eine möglichst gleichmäßige Schichtstärke zu erreichen, wird der Kessel nach dem Entleeren als weiterer Behandlungsschritt in einer Schräglage gedreht, wodurch eine gleichmäßige Verteilung des Schlickers und das Abfließen des überflüssigen Schlickers erzielt wird.

Einzelheiten der Erfindung werden anhand der Zeichnung erläutert, in welcher ein Ausführungsbeispiel der erfindungsgemäßen Vorrichtung dargestellt ist. Es zeigt
Fig. 1 die Anlage zum Füllen des Kessels mit Schlicker in schematischer Darstellung,
Fig. 2 das Ventil, welches sich in der zum Vorratsbehälter für den Schlicker führenden Leitung befindet, in größerem Maßstab, in Ansicht und teilweise geschnitten,
Fig. 3 das Ventil nach Fig. 2 im Vorratsbehälter oder Schlickertopf nach Fig. 1,
Fig.4 eine Ansicht der Vorrichtung zur Führung des Kessels durch die einzelnen Behandlungsanlagen und
Fig. einen Schnitt nach der Linie V-V der Fig. 4.

Die Vorrichtung nach Fig. 1 enthält einen allenfalls mit einem nicht dargestellten Rührwerk versehenen Vorratsbehälter 1, in welchem der Emailschlicker 2 angesetzt und auf entsprechende Konsistenz gebracht wird. An den Vorratsbehälter 1 ist über einem Rohrstutzen 5 und einem Ventil 4 der zu emaillierende Behälter 7 angeschlossen, von dessen oberer Seite unter Zwischenschaltung eines Ansaugstutzens 8 eine Schlauchleitung 10 über einen Zwischenbehälter 11 und ein Ventil 13 zu einer gegabelten Leitung 9 führt, die über eine Vakuumbatterie 15 mit einer Vakuumpumpe 16 verbunden ist.

Das Ventil 4 ist ein Membranventil, welches später beschrieben wird.

Der Rohrstutzen 5 besitzt eine Dichtung 6 und wird durch hydraulisch oder pneumatisch betätigte Hubzylinder 3 höhenverstellt.

Im Zwischenbehälter 11 ist ein Schalter 12 zur Betätigung des Ventils 13 vorgesehen. Außerdem ist der Behälter 11 über eine mit Ventil 14 versehene Leitung 17 mit der Atmosphäre verbunden.

Das Ventil 4 besteht aus einer kreisförmigen Grundplatte 21, welche eine Randverstärkung 22 und ene mittlere Vertiefung 23 aufweist. Zwischen dem Rand der Oberseite der Grundplatte 21 und einem Haltering 24 ist eine Membran 25 aus Gummi od. dgl. Material eingeklemmt, welche im Ruhezustand flach auf der Oberseite der Grundplatte 21 aufliegt.

Im mittleren Bereich der Membran 25 ist eine Ventilplatte 26 vorgesehen, die mittels Schrauben 27 an der Membran 25 befestigt ist. Hierzu durchsetzen die Schrauben 27 die Membran 25 und sind in eine Gegenplatte 28 eingedreht. Die Ventilplatte 26 trägt einen Dichtungsring 29.

Der Ventilsitz 33 ist von dem der Ventilplatte 26 zugewendeten (in der Zeichnung unteren) Rand des Rohrstutzens 5 gebildet, welcher mittels mehrerer schräg-radialer Streben 35 gehalten ist.

Beim gezeigten Ausführungsbeispiel ist zur Betätigung des Ventils an die mittlere Vertiefung 23 der Grundplatte 21 ein Verbindungsrohr 36 angeschlossen, welches im einfachsten Fall über ein Zweiwegventil (nicht gezeichnet) wahlweise mit einer Druckluftquelle und mit der Außenluft verbunden werden kann. Um das Öffnen des Ventils zwangsweise herbeiführen zu können, kann außer der Druckluftquelle noch eine Unterdruckquelle vorgesehen sein, die über das Zweiwegventil abwechselnd mit der Druckluftquelle mit dem Raum zwischen Membran 25 und Grundplatte 21 in Verbindung bringbar ist.

Die Anlage nach Fig. 1 mit dem Ventil nach den Fig. und 3 kann eine Station aufeinanderfolgender Behandlungsanlagen bilden, die schrittweise von dem zu emaillierenden Behälter 7 durchwandert werden, bis er für den Brennprozeß bereit steht. Die Anlage zur Förderung dieser Behälter 7 weist, wie Fig. 4 zeigt, eine auf nicht dargestellten Stützrollen umlaufende, endlose Kette 41 auf, an der in Abständen voneinander Halteeinrichtungen 42 vorgesehen sind, mit denen die innen zu emaillierenden Behälter 7, vor allem für Gas- und Elektrospeicher, Boiler für Zentralheizungsanlagen u. dgl. am oberen Ende gefaßt und lotrecht hängend von einer zur anderen Behandlungseinrichtung gebracht werden.

Von diesen Behandlungseinrichtungen befindet sich an erster Stelle die in Fig. 1 dargestellte Vorrichtung zum Vorevakuieren des Behälters 7 und Überziehen von dessen Innenwand mit Emailschlicker, wobei die gleichen Teile mit den gleichen Bezugszeichen versehen sind. Zwei Haltebacken, die quer zur Umlaufrichtung des Bandes ein- und ausschwenken, fixieren im geschlossenen Zustand den Behälter 7 in der richtigen Lage.

Im Anschluß an die zuvor beschriebene Vorrichtung sind aufeinanderfolgend zwei Schwenkhebel 49A, 49B vorgesehen, die eine Bewegung quer zur Umlaufrichtung des Bandes 41 ausführen und an ihren Enden in Gabeln 50A, 50B auslaufen, die Antriebsrollen 51A, 51B besitzen und die Aufgabe haben, den Behälter 7, wie später noch näher beschrieben wird, in einer Schräglage zu drehen. Hierbei ist der Ausschlagwinkel des ersten Hebels 49A größer als der des zweiten 49B, so daß der Behälter 7 zuerst in einer stärkeren und dann in einer schwächeren Schräglage behandelt wird.

Die nächste Vorrichtung dient zum Trocknen des aufgetragenen Schlickers, und umfaßt einen Kasten 55 zur Erzeugung von Heißluft, aus dem in Abständen Düsen 56 nach oben ragen, aus denen Heißluft in die Behälter 7 geblasen wird. Die Vorrichtung ist so ausgestattet, daß die Temperatur der austretenden Luft einer Düse bzw. Düsengruppe größer als die der Luft der vorangehenden Düse bzw. Düsengruppe ist.

Die beschriebene Anlage arbeitet in folgender Weise: Nachdem ein Behälter 7 über den Stutzen 5 angelangt ist und an den Ansaugschlauch 10 angeschlossen wurde, wird der Rohrstutzen 5 mit dem Membranventil 4 über die Zylinder 3 mit seiner Dichtung 6 an den Behälter 7 angedrückt. Das Ventil 13 wird geöffnet und gibt die Verbindung zur Vakuumbatterie 15 und zur Vakuumpumpe 16 frei, worauf der Behälter 7 über den Ansaugstutzen 8, den Ansaugschlauch 10 und den Zwischenbehälter 11 bei geschlossenem Ventil 4 vorevakuiert wird. Das vorevakuieren kann auf ein Vakuum von etwa 40 bis 80 Torr erfolgen, wobei die Steuerung über eine Zeitschaltuhr durchgeführt werden kann.

Nach Erhalt des gewählten Vakuums öffnet das Membranventil 4 und der Schlicker 2 strömt bei laufender Vakuumpumpe aus dem Behälter 1 in den Behälter 7 und weiter in den Zwischenbehälter 11. Wenn der Schlicker 2 den Schalter 12 erreicht hat, schließt dieser das Ventil 13. Nach Ablauf einer eingestellten Zeit öffnet das Ventil 14 zur Außenluft, wodurch der überschüssige Schlicker 2 aus dem Behälter 7 zurück in den Behälter 1 strömt.

Zum Schließen des Ventils 4 wird die Leitung 36 über das nicht gezeigte Zweiwegventil mit der Druckluftquelle verbunden. Dadurch wird die Membran 25 von der Grundplatte 21 abgehoben, bis der Dichtring 29 auf den Ventilsitz 33 auftrifft. Der Behälter 7 kann jetzt evakuiert werden.

Zum Öffnen des Ventils 4 wird das Zweiwegventil umgelegt, so daß der Raum zwischen der Membran 25 und der Grundplatte 21 mit der Außenluft oder einer Unterdruckquelle in Verbindung kommt.

Anstelle von Druckluft (oder Druckgas) kann auch eine unter Druck bzw. Unterdruck stehende

Flüssigkeit zum Betätigen des Ventils 4 verwendet werden.

Der Ansaugschlauch 10 wird zu einer nicht gezeichneten Auffangtasse geführt, worauf das Ventil 14 mit Druckluft beaufschlagt wird, so daß der restliche Schlicker 2 aus dem Behälter 11 und dem Ansaugschlauch 10 in die Auffangtasse strömt. Sodann wird der Rohrstutzen 5 abgesenkt und das Membranventil 4 geschlossen. Damit ist der Behälter 7 freigegeben, und kann in die nächste Bearbeitungsstation gebracht werden.

Vom Stutzen 5 befreit, gelangt der Behälter 7 in die Gabel 50A, die es in eine starke Schräglage bringt und in dieser dreht, so daß der Schlicker auf der Innenwand des Behälters 7 gleichmäßig verteilt wird, und sein Überschuß leicht in eine Schüssel 57 abfließen kann. Eine ähnliche Wirkung vollzieht sich in der Gabel 50B, in welcher durch den kleineren Ausschwenkwinkel des Behälters 7 sein Boden in eine schwächere Schräglage gelangt, wodurch die durch das unvermeidliche Nachsetzen des Schlickers unerwünschten, höheren Schichtstärken im Bereich des Bodens vermieden werden. Der überflüssige Schlicker fließt durch die Bodenöffnung in die Schüssel 57.

Über den nachfolgenden Düsen 56 wird der Schlickerüberzug getrocknet, worauf der Behälter 7 bereit ist, in den Brennofen zum Brennen des Emails gebracht zu werden.

## Patentansprüche

Vorrichtung zum Innenemaillieren von Behältern mittels Vorevakuierung des Behälters und anschließendes Einsaugen von Schlicker in den Behälter, bestehend aus einem an der tiefsten Stelle des zu emaillierenden Behälters anschließbaren Rohrstutzen, an dessen unterem Ende ein erstes Ventil mit einer ringförmigen Dichtfläche angeordnet ist, sowie einer an der oberen Seite des Behälters anschließbaren und über ein zweites Ventil zu einer Vakuumpumpe führenden Leitung, wobei der Rohrstutzen in einem mit Schlicker gefüllten Vorratsbehälter eintaucht, dadurch gekennzeichnet, daß das erste Ventil (4) als Membranventil ausgebildet ist, dessen Membran (25), deren obere Fläche eine flache Ventilplatte (26) mit einem Dichtring (29) trägt, welcher mit dem flach ausgebildeten Ende des Rohrstutzens (5) als Ventilsitz (33) die ringförmige Dichtfläche bildet, und daß der Rohrstutzen (5) mittels einer Hub- bzw. Senkvorrichtung (3) an das untere Ende des Behälters (7) über eine Dichtung (6) andrückbar ist, um eine dichte Verbindung herzustellen.

## Claims

Apparatus for internally enamelling containers wherein the container is pre-evacuated and slip is subsequently to be sucked into the container, comprising a tubular member, which is adapted to be connected to the lowermost point of the container to be enamelled and is provided at its lower end with a first valve having an annular sealing surface, and a conduit, which is adapted to be connected to the top of the container and leads via a second valve to a vacuum pump, the tubular member being immersed into a supply container which is filled with slip, characterized in that the first valve (4) consists of a diaphragm valve having a diaphragm (25) which on its upper surface carries a flat valve plate (26) having a sealing ring (29), which constitutes the annular sealing surface associated with a valve seat (33) constituted by the flat end of the tubular member (5), and that the tubular member (5) is operable by a lifting and lowering device (3) so that the tubular member (5) is forced against the lower end of the container (7) with a sealing element (6) interposed so that a tight joint is established.

## Revendications

Dispositif pour l'émaillage intérieur de récipients par évacuation préliminaire de l'air y présent, suivie d'aspiration de pâte d'émail, comportant une tubulure susceptible d'être raccordée à la partie la plus basse du récipient à émailler et munie à son extrémité inférieure d'une première soupape à surface d'étanchéité annulaire, ainsi qu'une conduite susceptible d'être raccordée au côté supérieur du récipient et conduisant à une pompe à vide par l'entremise d'une deuxième soupape, tubulure qui plonge dans un réservoir rempli de pâte d'émail, caractérisé en ce que ladite première soupape (4) est une soupape à membrane, dont la membrane (25) porte sur sa face supérieure un plateua de soupape plat (26) avec une bague d'étanchéité (29), qui avec l'extrémité plate de ladite tubulure (5), jouant le rôle de siège de soupape (33), forme la surface d'étanchéité annulaire, et que ladite tubulure (5) peut être pressée par l'entremise d'un dispositif d'étanchéité (6) contre l'extrémité inférieure du récipient à émailler (7) au moyen d'un mécanisme de levage et de descente (3) en vue de la réalisation d'un raccord bient étanche.
